# FASCICULE DE BREVET EUROPEEN

(11) **EP 0 090 006 B1**
(45) Date de publication et mention de la délivrance du brevet: **23.03.1988**
(21) Numéro de dépôt: 82903047.7
(22) Date de dépôt: 12.10.1982
(51) Int. Cl.: B63B 35/44, B63B 27/00, E02B 17/00

(54) **DISPOSITIF FLOTTANT ET PROCEDE DE LEVAGE ET DE TRANSPORT DE CHARGE**
SCHWIMMENDE VORRICHTUNG UND VERFAHREN ZUM HEBEN UND FÖRDERN VON LASTEN
FLOATING DEVICE AND PROCEDURE FOR HOISTING AND TRANSPORTING LOADS

(30) Priorité: 12.10.1981 FR 8119164
(43) Date de publication de la demande: 05.10.1983
(73) Titulaire: DORIS ENGINEERING, F-75013 Paris (FR)
(72) Inventeur: LAMY, Jacques Edouard, F-92260 Fontenay-aux-Roses (FR); SERRANO, Francisco de Asis Manuel, F-92130 Issy-les-Moulineaux (FR)
(74) Mandataire: de Boisse, Louis Arnaud
(86) Numéro de dépôt international: FR8200166
(87) Numéro de publication internationale: WO8301235

(56) Documents cités:
- EP-A- 0 001 462
- FR-A- 2 425 973
- FR-A- 2 474 992
- US-A- 3 078 680

## Description

L'invention concerne un dispositif de levage et de transport de charge, à flottabilité réglable, pour les travaux en mer, ledit dispositif étant constitué de deux groupes parallèles de flotteurs reliés à une de leurs extrémités, chaque groupe comprenant un flotteur horizontal sur lequel sont fixés, par une de leurs extrémités, des flotteurs verticaux, les autres extrémités étant fixées à des poutres longitudinales, une extrémité d'un groupe étant reliée à une extrémité de l'autre groupe par un flotteur horizontal transversal et des entretoises. L'invention concerne également un procédé pour la mise en oeuvre dudit dispositif.

Les travaux en mer et notamment la construction ou la maintenance des plateformes pétrolières nécessitent des moyens de transport et de levage puissants faisant appel à des barges et des grues barges dont les capacités limitées posent des problèmes réclamant des solutions complexes et onéreuses.

Le brevet français FR-A-2.474.992 décrit un dispositif à flottabilité réglable, selon le préambule de la revendication 1 permettant le levage à des hauteurs importantes de charge dépassant les possibilités des grues barges disponibles. Le dispositif se présente sous la forme d'un U constitué de deux groupes parallèles de flotteurs reliés à une de leurs extrémités par un flotteur d'axe horizontal et par des entretoises en partie démontables. Les flotteurs horizontaux et verticaux sont ballastables. Les flotteurs verticaux d'un groupe sont reliés à leur extrémité émergeante par des entretoises formant une poutre longitudinale. La charge est placée entre les deux poutres longitudinales alors que les pompes et le poste de commande sont disposés sur les entretoises formant poutre transversale à l'extrémité des groupes de flotteurs.

Un tel dispositif est utilisé entre autres pour la mise en place des ponts sur les colonnes, lors de la construction ou du démontage des plateformes. Généralement, le pont est amené à pied d'oeuvre sur des barges d'où il est repris par le dispositif à flottabilité réglable qui est amené au-dessus des colonnes et de part et d'autre de celles-ci. Après ballastage, le pont vient reposer sur les colonnes.

Le dispositif décrit, ainsi d'ailleurs que tout moyen de levage, s'appliquant sur les bords du pont ou de l'élément de construction, soumet celui-ci à des efforts qui nécessitent un renforcement de la structure pour éviter les déformations. Généralement, la structure d'un pont est prévue pour reposer en quatre points ou plus situés à l'intérieur du périmètre du pont et qui transmettent tous les efforts aux colonnes. La répartition des moments fléchissants dans la structure du pont correspond approximativement à celle d'une poutre reposant en deux points non extrêmes. Dans le cas du levage par ses bords d'un pont tout équipé, la répartition des moments fléchissants correspond à celle d'une poutre reposant à ses extrémités. La réalisation d'une structure de pont susceptible de répondre aux deux conditions entraîne une augmentation des coûts de fabrication non négligeables, par suite de l'augmentation du poids du pont lui-même.

L'invention a pour but un dispositif de levage, à flottabilité réglable, comportant des moyens de soutien du pont tout équipé ne nécessitant pas un renforcement de sa structure, et un procédé pour la mise en oeuvre dudit dispositif. Suivant l'invention, le dispositif est caractérisé en ce que les poutres longitudinales portent des poutres mobiles de soutien tranversales susceptibles de se déplacer selon leur axe longitudinal pour se placer sous une charge à lever et à transporter. Un procédé pour la mise en oeuvre du dispositif est caractérisé par les caractéristiques de la revendication 10.

Les explications et figures données ci-après à titre d'exemple permettront de comprendre comment l'invention peut être réalisée.
La figure 1 représente une vue longitudinale du dispositif selon l'invention.
La figure 2 est une vue en plan du même dispositif.
La figure 3 est une vue selon la coupe III III de la figure 1.
La figure 4 est une vue selon la coupe IV IV de la figure 1.
La figure 5 est une vue en plan et en coupe partielle d'une poutre de soutien.
La figure 6 est une vue en coupe selon VI VI de la figure 5.
La figure 7 est une vue selon VII de la figure 6.
La figure 8 est une vue à plus grande échelle du détail VIII de la figure 6.
La figure 9 est une vue selon IX de la figure 8.
La figure 10 est une vue en coupe selon X X de la figure 8.
La figure 11 représente une vue de côté et partiellement arrachée de la première étape du procédé de mise en oeuvre du dispositif de l'invention.
Les figures 12 à 22 montrent les différentes étapes du procédé selon l'invention, vues selon la coupe XII XII de la figure 11.

Les figures 1 et 2 montrent en vue longitudinale et en plan le dispositif à flottabilité réglable, selon l'invention, constitué de deux groupes parallèles 1 et 2 de flotteurs. Chaque groupe comprend un flotteur horizontal 3, 4 sur lequel sont fixés par une de leurs extrémités, des flotteurs verticaux 5 à 14.

Les deux groupes sont reliés à une de leurs extrémités par des flotteurs horizontaux transversaux 15, 16, (Fig. 4). Selon le mode de réalisation représenté, les flotteurs 15 et 16 sont fixés au droit des flotteurs verticaux 9 et 14 d'extrémité et des avant-derniers flotteurs 8, 13 disposés approximativement au quart de la longueur des groupes par rapport à une extrémité.

Les flotteurs verticaux sont maintenus à leur partie supérieure par des poutres longitudinales 17 et 18 et par une poutre caisson transversale 19 recouvrant tout l'espace compris entre les flotteurs verticaux 13, 14, 8, 9. La poutre caisson est fixée sur la face supérieure des poutres longitudinales 17, 18. Au moins une partie des flotteurs horizontaux et verticaux sont divisés en compartiments par des cloisons étanches (non représentées) et sont équipés de circuits de ballastage et d'assèchement (non représentés) commandant la flottabilité et l'attitude du dispositif.

Dans l'exemple de réalisation représenté, les flotteurs verticaux 7 et 12, disposés approximativement à la partie médiane de chaque groupe, peuvent être mis éventuellement en communication, d'une part, avec la mer par des moyens constitués de vannes de gros diamètre et, d'autre part, avec l'atmosphère par des purges d'air.

Lorsque les communications sont assurées, les mouvements du dispositif de levage due à la houle, sont fortement diminués.

L'espace compris entre les flotteurs verticaux 5, 6, 7, 10, 11, 12 est entièrement libre dans le sens vertical et longitudinal, et celui compris entre tes flotteurs 8.9.13.14 est libre longitudinalement et limité dans le sens vertical par la poutre caisson 19 et les flotteurs horizontaux 15, 16. Selon l'exemple de réalisation, le passage libre vertical entre les flotteurs horizontaux 15, 16 et la poutre 19 est de l'ordre de 15 mètres et le passage libre transversal, de l'ordre de 30 mètres.

Le long des poutres longitudinales 17, 18 sont disposées des poutres mobiles transversales de soutien 20, 21, 22, 23 susceptibles de se déplacer selon leur axe longitudinal. Les poutres peuvent être également déplacées le long des poutres longitudinales 17, 18 et immobilisées, par des moyens connus, en des positions déterminées en fonction des caractéristiques dimensionnelles de la charge.

La réalisation des poutres mobiles de soutien sera décrite ultérieurement.

Le dispositif à flottabilité réglable selon l'invention est équipé de huit ancres 27, 28 montées à l'extrémité de câbles enroulés sur des treuils 24 et 25, sur lesquelles il peut se hâler ou s'immobiliser. La répartition des ancres est la suivante : quatre ancres 28 à l'avant, deux à babord et deux à tribord, et quatre ancres 27, à l'arrière, deux à babord et deux à tribord. Ces ancres permettent entre autres les déplacements transversaux et longitudinaux du dispositif. Les treuils 24 et 25 sont disposés dans la poutre caisson 19 et les ancres 28 de babord sont commandées par les treuils 25 de tribord et inversement pour les ancres de tribord. Cette disposition permet un bon enroulement des câbles sur les treuils.

La poutre caisson 19, dont la fonction principale est d'assurer une liaison rigide et indéformable entre les deux groupes de flotteurs, est aménagée sur deux étages en locaux d'habitation et locaux techniques.

Selon une particularité de ces locaux, la poutre caisson est entièrement étanche, les accès et sorties sont prévus uniquement sur la partie supérieure ou toit de la poutre. Des moyens connus, tels qu'échelles et/ou escaliers relient le toit aux poutres longitudinales 17, 18.

Les poutres mobiles de soutien 20, 21, 22, 23 représentées figures 5, 6, 7 sont constituées d'un bras 26 formé d'une structure caisson parallélépipédique 29 présentant une extrémité prismatique 30 munie d'une fourche 31. Ce bras coulisse longitudinalement entre les branches d'un étrier 32 sur une semelle 33 constituée, par exemple, en un bronze antifriction. Des patins 34 d'appui et de friction fixés à une traverse 35 reliant l'extrémité des branches de l'étrier, reprennent les efforts de basculement du bras. A la partie supérieure du bras est fixée une crémaillère 36 coopérant avec un pignon 37 monté en bout d'arbre d'un moteur 38 fixé à la traverse 35. La commande de ce moteur permet le déplacement du bras 26 et son positionnement sous des moyens supports 39 fixés à la charge. Les doigts 311, 312 de la fourche 31 portent des appuis 40, 41, élastiques, formés de manière connue de couches alternées d'élastomère et de feuilles métalliques vulcanisées ensemble. Le rôle de ces appuis sera précisé ultérieurement.

Les appuis 40, 41 viennent en contact avec les supports 39 (Fig. 6) fixés à la charge.

Les figures 8, 9, 10 montrent à plus grande échelle différentes vues du détail VIII de la figure 6. Le pont de la plateforme dont une partie des éléments est représentée en trait interrompu, est constitué de poutres principales prenant appui sur des jambes porteuses 42. Les poutres principales portent des jambres destinées à servir d'appui à la structure du pont lorsqu'elle reposera sur les colonnes de la structure marine ou "jacket". Pour faciliter le positionnement des jambes sur les colonnes, une pièce cylindro-conique de centrage 43 est fixée à l'extrémité des jambes et est susceptible de s'engager dans les tubes qui forment les colonnes du jacket.

Afin de permettre le levage du pont par ses jambes, on a prévu un support 39 formant un U dont la branche transversale 44 porte un alésage central 45 susceptible de recevoir le tuble 42. Les branches latérales 46, 47 du U sont, vues en élévation, triangulaires, et forment vis-à-vis de la branche transversale 44 des goussets de renfort qui reprennent les efforts exercés aux extrémités de ladite branche. Le support 39 est soudé perpendiculairement au tube 42 le long de son alésage central et, par ses branches latérales, selon une génératrice du tube. La branche 44 forme deux traverses de longueur suffisante pour reposer sur les acquis 40, 41 de la fourche 31. Les appuis élastiques 40, 41 jouent le rôle d'amortisseurs et évitent les chocs violents qui pourraient se produire lors du levage et/ou de la mise en place du pont lui conférant un certain degré de liberté dans le sens transversal (montré par la flèche Fig. 9).

Le dispositif de levage et de transport, selon un exemple de réalisation de l'invention, a une longueur hors tout de 61 mètres, une largeur hors tout de 41 mètres et une hauteur de 19 mètres aux poutres longitudinales et 24 mètres à la poutre caisson. Il est capable de transporter et de soulever une charge de l'ordre de 2.000 tonnes. Les quartiers d'habitation sont prévus pour 80 hommes.

Le procédé pour la mise en oeuvre du dispositif de levage et de transport, selon l'invention, est décrit par rapport à une charge, qui, selon un exemple, est représentée par un pont de plateforme entièrement équipé, soit d'installations à usage d'habitations, soit d'installations techniques de forage ou d'exploitation.

Les figures 11 à 22 montrent les différentes étapes d'un levage et d'une mise en place d'un pont sur les colonnes de la structure marine.

Les figures 11 et 12 montrent, vue en élévation et en coupe, l'arrivée de la barge 50 supportant le pont 51. La barge pénètre par l'arrière du dispositif de levage et de transport entre les groupes de flotteurs 1, 2, les poutres de soutien 20, 21, 22, 23 étant rétractées vers l'extérieur dans le sens de la flèche. Le ballastage de la barge est tel qu'il permet à celle-ci de passer librement sous la poutre caisson 19. Le pont est maintenu sur la barge, de manière connue, les extrémités des jambes du pont coopérant avec des colonnes supports faisant partie d'une structure treillis fixée sur le pont de la barge. Les extrémités des colonnes supports de la barge ont une forme et une position relative identiques à celles des colonnes de la structure marine ou "jacket". La hauteur des colonnes est prévue de manière que, dans les conditions de flottabilité ci-dessus définies, la structure du pont soit à un niveau supérieur à celui des poutres de soutien 20, 21, 22, 23. On sort les poutres de soutien (Fig. 13) vers l'intérieur, dans le sens des flèches, de manière à amener les fourches 31 sous les supports 39 fixés aux jambes du pont. Les deux opérations précédentes sont faites sans modification du ballastage de la barge et du dispositif de levage. On débal- laste le dispositif pour augmenter sa flottabilité et mettre en contact les fourches 31 et les supports 39 (Fig. 14). On poursuit le déballastage de manière que la charge repose entièrement sur les poutres de soutien par l'intermédiaire des fourches 31 et des supports 39 (Fig. 15). On continue le déballastage pour dégager totalement la barge 50 (Fig. 16) et l'évacuer soit vers l'avant, soit vers l'arrière du dispositif. Le dispositif portant la charge est remorqué vers le site d'installation (Fig. 17) et, après déballastage éventuel, est placé au-dessus de l'ouvrage devant supporter la charge, c'est-à-dire au-dessus des colonnes de la structure marine 52 (Fig. 18). La charge est positionnée exactement à l'aplomb des colonnes par les manoeuvres du dispositif sur ses ancres. Le dispositif est ballasté jusqu'à mise en contact des jambes du pont avec les colonnes de la structure (Fig. 19) et continué (Fig. 20) jusqu'au transfert du poids de la charge sur les colonnes. Les poutres de soutien sont rétractées vers l'extérieur dans le sens des flèches (Fig. 21) et le dispositif est dégagé de la plateforme.

Pendant les opérations préparant le transfert de charge de la barge de transport au dispositif ou du dispositif à la structure marine, on met de préférence les flotteurs verticaux (7, 12) du milieu du dispositif en communication avec la mer pour diminuer les effets de la houle, les mouvements résiduels étant absorbés par les appuis élastiques disposés sur les fourches des poutres de soutien.

Le dispositif, selon l'invention, permet donc de façon simple et sans immobilisation de moyens importants, la pose ou la dépose du pont, équipé ou non, sur des structures marines à colonnes du type "jacket" ou autres et, par conséquent, la modification de destination d'une plateforme, pourvu que ces supports aient les mêmes positions relatives et formes.

## Revendications

1. Dispositif de levage et de transport de charge, à flottabilité réglable, pour travaux en mer, ledit dispositif étant constitué de deux groupes parallèles de flotteurs reliés à une de leurs extrémités, chaque groupe comprenant un flotteur horizontal (3, 4) sur lequel sont fixés, par une de leurs extrémités, des flotteurs verticaux (5-14), les autres extrémités étant fixées à des poutres longitudinales (17, 18), une extrémité d'un groupe étant reliée à une extrémité de l'autre groupe par un flotteur horizontal transversal (15) et une entretoise, caractérisé en ce que les poutres longitudinales (17, 18) portent des poutres mobiles de soutien tranversales (20-23) susceptibles de se déplacer selon leur axe longitudinal pour se placer sous une charge à lever et à transporter.

2. Dispositif selon la revendication 1, caractérisé en ce que les poutres mobiles de soutien (20-23) portent à leur extrémité dirigée vers l'intérieur du dispositif des fourches (31) susceptibles de coopérer avec des supports (39) fixés à la charge.

3. Dispositif selon la revendication 1 ou 2, caractérisé en ce que les supports (39) sont constitués par deux traverses fixées perpendiculairement aux tubes formant les jambes du pont et de longueur suffisante pour coopérer avec les doigts (311, 312) des fourches (31).

4. Dispositif selon l'une des revendications 1 à 3, caractérisé en ce que les extrémités des colonnes supports d'une barge ont une forme et une position relative identique à celles des colonnes de la structure marine sur laquelle le pont doit être posé.

5. Dispositif selon l'une des revendications 1 à 4, caractérisé en ce que les branches des fourches portent à leur partie supérieure des appuis (40, 41) élastiques coopérant avec les supports (39) fixés à la charge.

6. Dispositif selon l'une des revendications précédentes, caractérisé en ce que les poutres de soutien (20-23) sont constituées d'un bras (26) formé d'une structure caisson parallélépipédique (29) présentant une extrémité prismatique (30) munie d'une fourche (31), d'un étrier (32) entre les branches duquel coulisse longitudinalement le bras, une semelle (33) et des patins d'appui et de friction (34) fixés respectivement sur la partie transversale basse de l'étrier et sur une traverse (35) reliant les extrémités des branches de l'étrier permettant le déplacement et le maintien du bras, une crémaillère (36) fixée longitudinalement sur le bras, un moteur (38) portant à l'extrémité de son arbre un pignon (37) coopérant avec la crémaillère pour commander les mouvements longitudinaux du bras.

7. Dispositif selon l'une des revendications précédentes, caractérisé en ce qu'un flotteur vertical (7, 12) placé approximativement à la partie médiane de chaque groupe (1, 2) comporte des moyens pour sa mise en communication avec la mer et l'atmosphère.

8. Dispositif selon l'une des revendications précédentes, caractérisé en ce que l'entretoise reliant les deux groupes parallèles de flotteurs est constituée d'une poutre caisson (19) fixée sur le sommet des poutres longitudinales (17, 18) pour laisser un passage libre dans le sens longitudinal du dispositif.

9. Dispositif selon la revendication 8, caractérisé en ce qu'il comporte, en outre, pour relier les deux groupes de flotteurs, par une de leurs extrémités, deux flotteurs horizontaux transversaux (15, 16) fixés au droit des derniers (9, 14) et avant-derniers (8, 13) flotteurs verticaux.

10. Procédé pour la mise en oeuvre du dispositif de levage et de transport selon une des revendications précédentes, caractérisé en ce que :
a) La charge (51) dont le poids est repris par des jambes supportées par une barge (50), est amenée par l'arrière du dispositif entre les groupes de flotteurs, les poutres de soutien (20-23) étant rétractées vers l'extérieur et le ballastage de la barge étant tel que l'avant de la barge passe librement sous la poutre caisson ;
b) Les poutres de soutien sont sorties vers l'intérieur pour amener les fourches sous les supports (39) fixés aux jambes de la charge ;
c) Le dispositif est déballasté pour augmenter sa flottabilité et mettre en contact les fourches et les supports :
d) Le déballastage est poursuivi pour faire reposer toute la charge sur les poutres de soutien ;
e) Le déballastage est continué pour dégager totalement la charge de la barge ;
f) La barge est évacuée par l'avant ou l'arrière du dispositif,
- les opérations a) à f) étant effectuées sans modifier la flottabilité de la barge -
g) Le dispositif est remorqué sur le site du transfert de charge et l'on met le dispositif en position au-dessus de l'ouvrage devant supporter la charge ;
h) La charge est positionnée à l'aide de ses ancres ;
i) Le dispositif est ballasté jusqu'à mise en contact des jambes de la charge avec l'ouvrage et l'on continue jusqu'au transfert de la charge sur l'ouvrage ;
j) Les poutres de soutien sont rétractées vers l'intérieur ;
k) Le dispositif est dégagé de l'ouvrage.

11. Procédé selon la revendication 10, caractérisé en ce qu'au moins, lors des opérations c), d), e) et i), j), les flotteurs verticaux placés approximativement à la partie médiane de chaque groupe sont mis en communication avec la mer et l'atmosphère.

## Claims

1. Load lifting and transport device with adjustable buoyancy for operations at sea, said device consisting of two parallel groups of floats connected at one of their ends, each group comprising a horizontal float (3,4) to which vertical floats (5, 14) are fixed by one of their ends, the other ends being fixed to longitudinal beams (17, 18), one end of one group being connected to one end of the other group by a transverse horizontal float (15) and a distance element, characterised in that the longitudinal beams (17,18) carry movable transverse support beams (20, 23) adapted to move along their longitudinal axis to be positioned beneath a load to be lifted and transported.

2. Device according to Claim 1, characterised in that the movable support beams (20, 23) carry, at their end facing the inside of the device, forks (31) adapted to cooperate with brackets (39) attached to the load.

3. Device according to Claim 1 or 2, characterised in that the brackets (39) consist of two crossmembers fixed at right angles to the tubes forming the legs of the deck and sufficiently long to cooperate with the dogs (311-312) of the forks (31).

4. Device according to any of claims 1 to 3, characterised in that the ends of the supporting columns of a barge are identical in shape and in relative position to those of the columns of the marine structure onto which the deck is required to be placed.

5. Device according to any of Claims 1 to 4, characterised in that the members of the forks carry at their upper part (40, 41) elastic rests cooperating with the brackets (39) attached to the load.

6. Device according to any of the previous claims, characterised in that the supporting beams (20. 23) consists of an arm (26) formed by a parallelepipedic caisson structure (29) exhibiting a prismatic end (30) fitted with a fork (31 with a stirrup (32) between the members of which the arm slides longitudinally, a sole-plate (33) and bearing and friction shoes (34) fixed respectively to the lower transverse part of the stirrup and to a cross-member (35) connecting the ends of the members of the stirrup permitting the movement and the maintenance of the arm. a rack (36) fixed longitudinally on the arm. a motor (38) carrying at the end of its shaft a pinion (37) cooperating with the rack to actuate the longitudinal movements of the arm.

7. Device according to any of the previous claims, characterised in that a vertical float (7, 12) placed approximately at the median part of each group (1, 2) comprises means to place it in communication with the sea and the atmosphere.

8. Device according to any of the previous claims, characterised in that the distance element connecting the two parallel groups of floats consists of a caisson (19) fixed to the summit of the longitudinal beams (17, 18) to leave a free passage in the longitudinal direction of the device.

9. Device according to Claim 8, characterised in that it also comprises, to connect the two groups of floats by one of their ends, two transverse horizontal floats (15,16) fixed in line with the last (9,14) and penultimate (8, 13) vertical floats.

10. Method of using the lifting and transport device according to any of the previous claims, characterised in that :
a) the load (51), the weight of which is absorbed by legs supported by a barge (50), is brought up behind the device between the groups of floats, the supporting beams (20, 23) being retracted outwards and the ballasting of the barge being such that the bows of the barge pass freely beneath the caisson beam ;
b) the supporting beams are extended inwards to bring the forks beneath the brackets (39) attached to the legs of the load ;
c) the device is deballasted to increase its buoyancy and bring the forks and the brackets into contact ;
d) the deballasting is continued to make the entire load rest upon the supporting beams ;
e) the deballasting is continued to disengage the load totally from the barge ;
f) the barge is moved clear by the front or the rear of the device ;
- operations a) to f) being performed without modifying the buoyancy of the barge -
g) the device is towed to the load transfer site and the device is positioned above the works required to support the load ;
h) the load is positioned by means of its anchors ;
i) the device is ballasted until the legs of the load are in contact with the works, this being continued until the transfer of the load to the works ;
j) the supporting beams are retracted inwards ;
k) the device is disengaged from the works.

11. Method according to Claim 10, characterised in that at least during operations c), d), e) and i), j), the vertical floats placed approximately at the median part of each group are placed in communication with the sea and the atmosphere.

## Patentansprüche

1. Für Arbeiten im Meer bestimmte, schwimmende Vorrichtung zum Heben und Fördern einer Last (51), wobei die Vorrichtung änderbaren Auftrieb und zwei zueinander parallele Gruppen (1 ; 2) von an einem ihrer Enden miteinander verbundenen Schwimmkörpern aufweist, wobei jede Gruppe (1 ; 2) einen waagerechten Schwimmkörper (3 ; 4) aufweist, auf denen mit einem ihrer Enden senkrechte Schwimmkörper (5 bis 9 ; 10 bis 14) befestigt sind, deren andere Enden an Längsträgern (17 ; 18) befestigt sind, und wobei ein Ende der einen Gruppe (1 oder 2) durch einen waagerechten Querschwimmkörper (15) und einen Steg (19) mit einem Ende der anderen Gruppe (2 oder 1) verbunden ist, dadurch gekennzeichnet, daß die Längsträger (17 ; 18) sich quer erstreckende, mobile Ausleger (20, 21 ; 22, 23) tragen, und daß die Ausleger (20, 21 ; 22, 23) jeweils in Richtung ihrer Längsachse unter die zu hebende und zu transportierende Last (51) bewegbar sind.

2. Vorrichtung nach Anspruch 1, dadurch gekennzeichnet, daß die mobilen Ausleger (20, 21 ; 22, 23) an ihrem zum Inneren der Vorrichtung gerichteten Ende Gabeln (31) tragen, die mit an der Last (51) befestigten Stützmitteln (39) zusammenwirken.

3. Vorrichtung nach Anspruch 1 oder 2, dadurch gekennzeichnet, daß die Stützmittel (39) jeweils zwei Traversen (46,47) aufweisen, die rechtwinklig an rohrförmigen Tragbeinen (42) einer die Last bildenden Plattformbrücke (51) befestigt sind, und daß die Traversen (46,47) von einer Länge sind, die ausreicht, um mit Fingern (311, 312) der Gabeln (31) zusammenzuwirken.

4. Vorrichtung nach einem der Ansprüche 1 bis 3, dadurch gekennzeichnet, daß die Enden von Tragsäulen einer Barge (50) in Form und relativer Anordnung identisch mit den Enden von Tragsäulen einer Tragkonstruktion (52) im Meer sind, auf welcher Tragkonstruktion (52) die als Plattformbrücke (51) ausgebildete Last abgesetzt werden soll.

5. Vorrichtung nach einem der Ansprüche 1 bis 4, dadurch gekennzeichnet, daß die Finger (311, 312) der Gabeln (31) oben elastische Auflager (40,41) tragen, die mit den an der Last (51) befestigten Stützmitteln (39) zusammenwirken.

6. Vorrichtung nach einem der Ansprüche 1 bis 5, dadurch gekennzeichnet, daß die Ausleger (20, 21 ; 22, 23) jeweils einen Arm (26) in Form eines als Parallelepiped ausgebildeten Caissons (29) aufweisen, der an einem prismatischen Ende (30) mit einer Gabel (31) versehen ist, wobei der Arm (26) zwischen Schenkeln eines Bügels (32) in Längsrichtung gleitet, daß ein Gurt (33) an einem unteren Querstück des Bügels (32) sowie Stützund Reibkufen (34) an einer die Enden der Schenkel des Bügels (32) miteinander verbindenden Traverse (35) befestigt sind und die Bewegung und Halterung des Arms (26) gestatten, daß an dem Arm (26) in Längsrichtung eine Zahnstange (36) befestigt ist, und daß mit der Zahnstange (36) ein Ritzel (37) auf der Welle eines Motors (38) zusammenwirkt, um die Längsbewegungen des Arms (26) zu bewirken.

7. Vorrichtung nach einem der Ansprüche 1 bis 6, dadurch gekennzeichnet, daß etwa in der Mitte jeder Gruppe (1 ; 2) einer (7;12) der senkrechten Schwimmkörper Mittel aufweist, um den Schwimmkörper (7;12) mit dem Meer und der Atmosphäre zu verbinden.

8. Vorrichtung nach einem der Ansprüche 1 bis 7, dadurch gekennzeichnet, daß der die beiden zueinander parallelen Gruppen (1 ; 2) der Schwimmkörper miteinander verbindende Steg als oben auf den Längsträgern (17,18) befestigter Kastenquerträger (19) ausgebildet ist, um in Längsrichtung der Vorrichtung einen freien Durchlaß zu belassen.

9. Vorrichtung nach Anspruch 8, dadurch gekennzeichnet, daß sie zur Verbindung der beiden Gruppen (1 ; 2) der Schwimmkörper miteinander an ihrem einen Ende außerdem zwei waagerechte Querschwimmkörper (15, 16) aufweist, von denen der eine (15) im Bereich der letzten senkrechten Schwimmkörper (9; 14) und der andere (16) im Bereich der vorletzten senkrechten Schwimmkörper (8 ; 13) befestigt sind.

10. Verfahren zur Anwendung der Vorrichtung nach einem der Ansprüche 1 bis 9, gekennzeichnet durch folgende Schritte :
a) Die Last (51), deren Gewicht durch von einer Barge (50) getragene Tragsäulen aufgenommen ist, wird von der Rückseite der Vorrichtung zwischen die Gruppen (1 ; 2) der Schwimmkörper eingeschwommen, wobei die Ausleger (20, 21 ; 22, 23) zum Äußeren der Vorrichtung ausgefahren sind, und wobei die Ballastierung der Barge (50) derart ist, daß der Bug der Barge (50) sich frei unter dem Kastenquerträger (19) bewegen kann ;
b) die Ausleger (20. 21 ; 22, 23) werden zum Inneren der Vorrichtung eingefahren, um die Gabeln (31) unter die an den Tragbeinen (42) der Last (51) befestigten Stützmittel (39) zu bringen ;
c) aus der Vorrichtung wird Ballast entfernt, um ihren Auftrieb zu vergrößern und die Gabeln (31) und die Stützmittel (39) in Berührung miteinander zu bringen ;
d) die Entfernung von Ballast wird fortgesetzt, um die gesamte Last (51) auf den Auslegern (20, 21 ; 22, 23) abzusetzen ;
e) die Entfernung von Ballast geht weiter, um die Last (51) vollständig von der Barge (50) abzuheben;
f) die Barge (50) wird durch die Vorder- oder Rückseite der Vorrichtung hindurch ausgeschwommen ;
wobei die Schritte a) bis f) ablaufen, ohne daß der Auftrieb der Barge (50) geändert wird ;
g) die Vorrichtung wird mit der Last (51) zum Einsatzort der Last (51) geschleppt, und die Vorrichtung wird über der Tragkonstruktion (52) im Meer, die die Last (51) aufnehmen soll, in Position gebracht ;
h) die Last (51) wird mit Ankern (27, 28) der Vorrichtung positioniert ;
i) in die Vorrichtung wird Ballast eingegeben, bis die Tragbeine (42) der Last (51) in Berührung mit der Tragkonstruktion (52) treten und bis die Last (51) auf der Tragkonstruktion (52) abgesetzt ist ;
j) die Ausleger (20, 21 ; 22, 23) werden zum Äußeren der Vorrichtung ausgefahren ; und
k) die Vorrichtung wird von der Tragkonstruktion (52) und ihrer Last (51) weggeschwommen.

11. Verfahren nach Anspruch 10, dadurch gekennzeichnet, daß in den Schritten c), d), e) und i) der etwa in der Mitte jeder Gruppe (1 ; 2) angeordnete senkrechte Schwimmkörper (7 : 12) mit dem Meer und mit der Atmosphäre verbunden wird.
